# EUROPÄISCHE PATENTSCHRIFT

(11) **EP 2 540 931 B1**
(45) Veröffentlichungstag und Bekanntmachung des Hinweises auf die Patenterteilung: **26.06.2019**
(21) Anmeldenummer: 12173787.8
(22) Anmeldetag: 27.06.2012
(51) Int. Cl.: E04F 17/06

(54) **Lichtschachtaufstockelement**
Extension element for a light shaft
Elément de surélévation pour puits de lumière

(30) Priorität: 30.06.2011 DE 102011051484
(43) Veröffentlichungstag der Anmeldung: 02.01.2013
(73) Patentinhaber: ACO SEVERIN AHLMANN GMBH & CO. KG, 24768 Rendsburg (DE)
(72) Erfinder: Harder, Bernd, 24808 Jevenstedt (DE); Meier, Stephan, 25767 Albersdorf (DE); Meincke, Arne, 24251 Osdorf (DE); Reinisch, Sven, 97797 Völkersleier (DE); Richter, Udo, 97447 Gerolzhofen (DE); Wandkowski, Marco, 24119 Kronshagen (DE)
(74) Vertreter: Bohnenberger, Johannes

(56) Entgegenhaltungen:
- DE-A1- 10 336 401
- DE-A1-102004 034 654
- DE-U- 6 915 236
- DE-U1- 20 306 062

## Beschreibung

Die Erfindung betrifft ein Lichtschachtaufstockelement gemäß Patentanspruch 1 und ein Verfahren zur variablen Aufstockung eines Lichtschachtes mittels eines Lichtschachtaufstockelements gemäß Patentanspruch 11.

Eine Vielzahl von Lichtschachtaufstockelementen zum Aufstocken eines Lichtschachtes ist bekannt. Nachteilig an bisher bekannten Lichtschachtaufstockelementen ist, dass das Lichtschachtaufstockelement aufwendig vor Ort an der Kellerwand befestigt werden muss. Diese Art der Befestigung des Lichtschachtaufstockelements erzeugt nicht gewünschte Wärmebrücken. Zudem sind bisher bekannte Lichtschachtaufstockelemente recht schwer.

Eine Vorrichtung der hier angesprochenen Art ist auch aus der DE 69 15 236 U, der DE 103 36 401 A1 und der DE 203 06 062 U1 bekannt.

DE 69 15 236 U beschreibt ein Schacht-Fertigbau-Kunststoffhohlprofil mit einer Verbindungslasche, wobei an den beiden Innenseiten der Profilwand eine schwalbenschwanzförmige Profilrippe in der ganzen Höhe D angebracht und von außen mit einer Trennmarkierungs-Einkerbung versehen ist.

DE 103 36 401 A1 betrifft ein Verbindungsteil zwischen einem Lichtschacht und einem Lichtschachtaufsatz als auch ein Lichtschachtaufsatz selbst, dass Mittel aufweist, die eine Verbindung mit dem Verbindungsteil erleichtern und/oder ermöglichen.

DE 203 06 062 U1 bezieht sich auf einen höhenverstellbaren Lichtschacht als Blechkanntung und/oder verschweißt und verzinkt ist.

Der Erfindung liegt die Aufgabe zu Grunde, ein Lichtschachtaufstockelement aufzuzeigen, das technisch einfach montiert werden kann.

Diese Aufgabe wird durch ein Lichtschachtaufstockelement gemäß Patentanspruch 1 und ein Verfahren zur variablen Aufstockung eines Lichtschachtes mittels eines Lichtschachtaufstockelements gemäß Patentanspruch 11 gelöst.

Insbesondere wird die Aufgabe durch ein Lichtschachtaufstockelement zum Aufstocken eines Lichtschachtes gelöst, wobei das Lichtschachtaufstockelement im Wesentlichen ein Hohlprofil aufweist, und das Lichtschachtaufstockelement ausschließlich am Lichtschacht befestigbar ist, wobei ein auf der Innenseite des Lichtschachtaufstockelementes umlaufender Auflagevorsprung zum Auflagern einer Gitterabdeckung für eine obere Schachtöffnung des Lichtschachts vorgesehen ist, wobei das Lichtschachtaufstockelement ein im Wesentlichen T-förmigen Querschnitt aufweist.

Ein wesentlicher Punkt der Erfindung ist, dass das Lichtschachtaufstockelement ein Hohlprofil aufweist, und dass das Lichtschachtaufstockelement nur am Lichtschacht befestigt bzw. befestigbar ist und somit nicht an der Kellerwand.

Ein Vorteil hiervon ist, dass die Montage bzw. Befestigung des Lichtschachtaufstockelements technisch einfach ist bzw. stark vereinfacht wird. Zudem entstehen keine (unerwünschten) Wärmebrücken zwischen dem Lichtschachtaufstockelement und der Kellerwand, da keine direkte Verbindung zwischen diesen besteht. Darüber hinaus kann das Lichtschachtaufstockelement bereits werksseitig an dem Lichtschacht befestigt werden. Ein weiterer Vorteil ist, dass das Lichtschachtaufstockelement leichtgewichtig ist, da es ein Hohlprofil aufweist. Hierdurch muss der Lichtschacht weniger stabil ausgebildet sein. Es hat sich gezeigt, dass die Hohlprofile vorteilhafterweise sehr einfach mittels Schweißen, Stecken oder Verschrauben über Eck verbunden werden können.

Eine untere Kante des Lichtschachtaufstockelements kann in Richtung auf den Lichtschacht spitz zulaufend sein. Hierdurch kann nach dem Einbau die Aufstockhöhe des Lichtschachtaufstockelements verändert werden. Die spitze untere Kante erlaubt es, das Lichtschachtaufstockelement in den (Erd-)Boden zu drücken und hierdurch die Aufstockhöhe zu reduzieren, auch nachdem das Lichtschachtaufstockelement bereits eingebaut wurde.

Das Lichtschachtaufstockelement umfasst einen Auflagevorsprung zum Auflagern einer Gitterabdeckung für eine obere Schachtöffnung des Lichtschachtes. Ein Vorteil hiervon ist, dass eine Gitterabdeckung technisch einfach und sicher angeordnet werden kann. Die Gitterabdeckung kann hierdurch auch derart angeordnet werden, dass die Gitterabdeckung keinen Kontakt zur Kellerwand hat. Hierdurch entstehen auch zwischen der Gitterabdeckung und der Kellerwand keine Wärmebrücken.

In einer weiteren Ausführungsform ist das Lichtschachtaufstockelement mit dem Lichtschacht verschraubbar, insbesondere lösbar verschraubbar. Hierdurch sinkt der technische Aufwand zur Befestigung des Lichtschachtaufstockelements am Lichtschacht. Darüber hinaus sinkt die Montagezeit. Durch eine lösbare Verschraubung kann zudem die Aufstockhöhe nach Installation bzw. Befestigung des Lichtschachtaufstockelements verändert werden.

In einer weiteren Ausführungsform ist das Lichtschachtaufstockelement unabhängig von einer Aufstockhöhe, um die das Lichtschachtaufstockelement im Gebrauch über eine obere Kante des Lichtschachts übersteht, an der gleichen Stelle des Lichtschachts befestigbar. Hierdurch ist es möglich, die Aufstockhöhe des Lichtschachtaufstockelements stufenlos einzustellen. Zudem sinkt der technische Aufwand für die Befestigung.

Das Lichtschachtaufstockelement kann eine obere Kante des Lichtschachts im Wesentlichen vollständig umschließen. Ein Vorteil hiervon ist, dass die Stabilität des Lichtschachtes erhöht wird.

In einer weiteren Ausführungsform ist das Lichtschachtaufstockelement derart ausgebildet, dass der Lichtschacht um ca. 3 cm bis zu ca. 32 cm über die obere Kante des Lichtschachtes durch das Lichtschachtaufstockelement stufenlos aufstockbar ist. Ein Vorteil hiervon ist, dass für verschiedene Aufstockhöhen, von einer sehr geringen Aufstockhöhe bis zu einer relativ großen Aufstockhöhe, nur ein einziges Lichtschachtaufstockelement benötigt wird. Hierdurch werden erhebliche Kosten eingespart. Zudem kann die Aufstockhöhe sehr genau an die Gegebenheiten vor Ort angepasst werden.

Das Hohlprofil des Lichtschachtaufstockelements, insbesondere das Hohlprofil des Auflagevorsprungs des Lichtschachtaufstockelements, kann zur Aufnahme mindestens eines Versteifungselements zur Versteifung des Lichtschachtaufstockelements ausgebildet sein. Ein Vorteil hiervon ist, dass die bisher bekannten Metall-Aussteifungsrahmen für den Lichtschacht nicht mehr benötigt werden. Hierdurch sinkt das Gewicht des Lichtschachtaufstockelements weiter. Durch die mögliche Aufnahme eines oder mehrerer Versteifungselemente kann die Steifigkeit des Lichtschachtaufstockelements unter Berücksichtigung des Gewichts variabel angepasst werden.

Das Lichtschachtaufstockelement kann ferner mindestens ein Versteifungselement zur Versteifung des Lichtschachtaufstockelements umfassen, wobei das Versteifungselement im Hohlprofil, insbesondere im Hohlprofil des Auflagevorsprungs, angeordnet ist. Durch das Versteifungselement wird die Stabilität und Steifigkeit des Lichtschachtaufstockelements wesentlich erhöht. Durch die werksseitige Anordnung von einem oder mehrere Versteifungselementen wird der Einbau vor Ort erleichtert bzw. beschleunigt.

Das Lichtschachtaufstockelement kann ganz oder teilweise farbig eingefärbt sein oder farbig gestaltet sein. So ist möglich, die nach dem Einbau sichtbaren Kanten des Lichtschachtaufstockelementes an die Umgebung z.B. Platten oder Fliesen, farbig anzupassen. Insbesondere kann z.B. während des Herstellungsprozesses des Lichtschachtaufstockelementes in einem Koextrusionsverfahren eine farbige Kante z.B. im Bereich der späteren Gitterabdeckung an das Element angebracht werden.

In einer weiteren Ausführungsform ist das Lichtschachtaufstockelement derart ausgebildet, dass das im Gebrauch obere Ende des Lichtschachtaufstockelementes mittels der Aufstocklage sehr genau an die Gegebenheiten des Einbauorts, insbesondere an schiefe Erdbodenoberflächen, angepasst werden kann. Ohne weitere Modifikationen sind geringe Verschränkungen der Hauptachsen des Lichtschachtaufstockelements gegenüber den Hauptachsen des Lichtschachtes möglich. Durch einfach durchzuführende Modifikationen (z.B. Sägen) zum Beispiel an der wandseitigen Kante des Lichtschachtaufstockelements können große Verschränkungen erzielt werden und somit kann sich das Aufstockelement an die Gegebenheiten, z.B. ein starker Geländeabfall, anpassen.

Das Lichtschachtaufstockelement kann zum Aufstocken eines fixen Lichtschachtaufstockelements, das einen Lichtschacht aufstockt, ausgebildet sein. Somit ist es auch denkbar, das variable Lichtschachtaufstockelement mit einem fixen und nicht variablen Lichtschachtaufstockelement zu kombinieren und das fixe Lichtschachtaufstockelement auf seiner Unterseite mit dem Lichtschacht und auf seiner Oberseite mit dem variablen Lichtschachtelement zu verbinden. Unter fixen Lichtschachtaufstockelementen werden Lichtschachtaufstockelemente verstanden, die eine vorgegebene und nicht veränderbare Höhe aufweisen. Um Höhenunterschiede auszugleichen, können dann z.B. ein oder mehrere fixe Lichtschachtaufstockelemente mit einem variablen Lichtschachtaufstockelement kombiniert werden.

Die Aufgabe wird auch durch ein Verfahren zur variablen Aufstockung eines Lichtschachtes mittels eines Lichtschachtaufstockelements mit Hohlprofil gelöst, folgende Schritte umfassend: Anordnen des Lichtschachtaufstockelements an dem Lichtschacht derart, dass das Lichtschachtaufstockelement eine erste Aufstockhöhe über eine obere Kante des Lichtschachts übersteht, wobei das Lichtschachtaufstockelement einen auf der Innenseite des Lichtschachtaufstockelementes umlaufenden Auflagevorsprung zum Auflagern einer Gitterabdeckung für eine obere Schachtöffnung des Lichtschachts aufweist, wobei das Lichtschachtaufstockelement ein im Wesentlichen T-förmigen Querschnitt aufweist, und Befestigen des Lichtschachtaufstockelements ausschließlich am Lichtschacht. Ein Vorteil hiervon ist, dass die Montage bzw. Befestigung des Lichtschachtaufstockelements stark vereinfacht ist. Zudem entstehen keine (unerwünschten) Wärmebrücken zwischen dem Lichtschachtaufstockelement und der Kellerwand, da keine direkte Verbindung zwischen diesen besteht. Darüber hinaus kann das Lichtschachtaufstockelement bereits werksseitig an dem Lichtschacht befestigt werden. Ein weiterer Vorteil ist, dass bei diesem Verfahren der Lichtschacht weniger stabil sein muss, da das Lichtschachtaufstockelement leichtgewichtig ist, weil es ein Hohlprofil aufweist.

Das Lichtschachtaufstockelement kann an dem Lichtschacht durch Verschrauben, insbesondere ausschließlich durch Verschrauben, befestigt werden. Hierdurch sinkt der technische Aufwand zur Befestigung des Lichtschachtaufstockelements am Lichtschacht. Darüber hinaus sinkt die Montagezeit.

Das Verfahren kann ferner folgende Schritte umfassen: Einbringen mindestens eines Versteifungselements in das Hohlprofil des Lichtschachtaufstockelements, insbesondere in das Hohlprofil eines Auflagevorsprungs zum Auflagern einer Gitterabdeckung für eine obere Schachtöffnung des Lichtschachts, zum Versteifen des Lichtschachtaufstockelements. Ein Vorteil hiervon ist, dass bei diesem Verfahren die bisher bekannten Metall-Aussteifungsrahmen für den Lichtschacht nicht mehr benötigt werden. Durch Aufnehmen eines oder mehrerer Versteifungselemente kann die Steifigkeit des Lichtschachtaufstockelements unter Berücksichtigung des Gewichts variabel angepasst werden.

In einer weiteren Ausführungsform umfasst das Verfahren ferner nach dem Befestigen des Lichtschachts folgende Schritte: Lösen der Befestigung zwischen Lichtschachtaufstockelement und Lichtschacht, stufenloses Verschieben des Lichtschachtaufstockelements derart, dass das Lichtschachtaufstockelement eine zweite Aufstockhöhe über die obere Kante des Lichtschachtes übersteht, wobei sich die zweite Aufstockhöhe von der ersten Aufstockhöhe unterscheidet, und erneutes Befestigen des Lichtschachtaufstockelements auf der zweiten Aufstockhöhe ausschließlich an dem Lichtschacht. Hierdurch kann nach der Installation bzw. der Befestigung des Lichtschachtaufstockelements die Aufstockhöhe des Lichtschachtaufstockelements stufenlos verändert werden. Ein weiterer Vorteil hiervon ist, dass für verschiedene Aufstockhöhen nur ein einziges Lichtschachtaufstockelement benötigt wird. Hierdurch werden erhebliche Kosten eingespart.

Bevorzugte Ausführungsformen ergeben sich aus den Unteransprüchen. Nachfolgend wird die Erfindung anhand von Zeichnungen von Ausführungsbeispielen näher erläutert. Hierbei zeigen
- Fig. 1: eine schematische Seiten-/Querschnittsansicht einer Ausführungsform des erfindungsgemäßen Lichtschachtaufstockelements;
- Fig. 2: eine vergrößerte Ansicht des Bereichs II des Lichtschachtaufstockelements aus Fig. 1; und
- Fig. 3: eine Aufsicht auf das erfindungsgemäße Lichtschachtaufstockelement aus Fig. 1 bzw. Fig. 2.

Bei der nachfolgenden Beschreibung werden für gleiche und gleich wirkende Teile dieselben Bezugsziffern verwendet.

Fig. 1 zeigt eine schematische Seiten-/Querschnittsansicht einer Ausführungsform des erfindungsgemäßen Lichtschachtaufstockelements 1. Das Lichtschachtaufstockelement 1 dient zur Aufstockung eines Lichtschachtes 30. Aufstockung heißt im Rahmen dieser Erfindung, dass der Lichtschacht 30 in die Höhe verlängert wird.

Der Lichtschacht 30 dient dazu, Licht zu einem Kellerfenster 45 in einer Gebäudewand 40 zu lassen. Der Lichtschacht 30 ist an der Gebäudewand 40 befestigt.

Die Aufstockung des Lichtschachtes 30 ist insbesondere notwendig, wenn die obere Kante 32 des Lichtschachtes 30 unterhalb der (geplanten) Erdoberfläche liegt. Es muss verhindert werden, dass Erdreich oder sonstige Erdflächenbegrenzungen in den Lichtschacht 30 gelangen. Hierzu dient das erfindungsgemäße Lichtschachtaufstockelement 1. Das Lichtschachtaufstockelement 1 verlängert den Lichtschacht 30 in die Höhe bzw. stockt ihn auf.

Das Lichtschachtaufstockelement 1 weist eine spitz zulaufende untere Kante 4 auf. Mittels dieser spitz zulaufenden Kante 4 ist es möglich, auch nach Einbau des Lichtschachtaufstockelements 1 das Lichtschachtaufstockelement 1 tiefer in die Erde zu drücken. Hierdurch wird die Aufstockhöhe verringert. Die spitz zulaufende Kante 4 verdrängt die Erde zur Seite.

Die Aufstockhöhe ist in Fig. 1 und in Fig. 2 durch das Symbol h angezeigt. Die Aufstockhöhe h ist der Abstand zwischen dem oberen Ende des Lichtschachtaufstockelements 1 und der oberen Kante 32 des Lichtschachtes 30.

Das Lichtschachtaufstockelement 1 ist mittels einer Schraube 20 bzw. mehreren Schrauben am oberen Rand 33 des Lichtschachtes 30 befestigt. Diese Verbindung ist vorzugsweise wieder lösbar.

Das Lichtschachtaufstockelement 1 ist ausschließlich am Lichtschacht 30 befestigt bzw. befestigbar. Hierdurch werden (unerwünschte) Wärmebrücken zwischen dem Lichtschachtaufstockelement 1 und der Kellerwand 40 vermieden. Zudem kann das Lichtschachtaufstockelement 1 technisch einfach befestigt werden. Darüber hinaus kann das Lichtschachtaufstockelement 1 bereits werkseitig an dem Lichtschacht 30 befestigt werden. Hierdurch wird Zeit für die Befestigung vor Ort gespart.

Das Lichtschachtaufstockelement 1 wird befestigt, indem das Lichtschachtaufstockelement 1 derart angeordnet wird, dass das Lichtschachtaufstockelement 1 die gewünschte Aufstockhöhe über die obere Kante 32 des Lichtschachtes 30 übersteht. Danach wird das Lichtschachtaufstockelement 1 ausschließlich an dem Lichtschacht 30 befestigt. Dies geschieht vorzugsweise mittels der Schraube 20. Andere Arten der Befestigung, insbesondere mittels Klebstoffe etc., sind vorstellbar.

Das Lichtschachtaufstockelement 1 weist vorzugsweise keine speziellen Befestigungsvorrichtungen auf. Vorstellbar ist jedoch auch, dass das Lichtschachtaufstockelement 1 spezielle Befestigungsvorrichtungen aufweist.

Die Schraube 20 wird einfach aus Richtung des oberen Rands 33 des Lichtschachtes 30 in das Lichtschachtaufstockelement 1 eingeschraubt. Es ist möglich, die Befestigung bzw. die Schraube 20 wieder zu lösen, um die Aufstockhöhe zu verändern. Hierzu wird nach Lösen der Schraube 20 das Lichtschachtaufstockelement 1 entweder aus dem Boden herausgezogen, um die Aufstockhöhe zu erhöhen, oder in den Boden hineingedrückt, um die Aufstockhöhe zu reduzieren. Danach wird die Schraube 20 wieder an der gleichen Stelle des Lichtschachtes 30, nämlich am oberen Rand 33 des Lichtschachtes mit dem Lichtschachtaufstockelement 1 verschraubt. Die Stelle des Lichtschachtaufstockelement 1, an der das Lichtschachtaufstockelement 1 mit dem Lichtschacht 30 verbunden wird, hat sich hierdurch natürlich verändert.

Dadurch, dass das Lichtschachtaufstockelement 1 keine besonderen Befestigungsmittel aufweist, kann das Lichtschachtaufstockelement 1 an jeder Stelle des Lichtschachtaufstockelements 1 mit dem Lichtschacht 30 verbunden bzw. verschraubt werden. Die Befestigungsstelle an dem Lichtschacht 30, an der das Lichtschachtaufstockelement 1 mit dem Lichtschacht 30 verschraubt wird, ist unabhängig von der Aufstockhöhe des Lichtschachtaufstockelements 1.

Das Lichtschachtaufstockelement 1 erlaubt eine stufenlose Höhenjustierung, d.h. eine stufenlose Aufstockhöhe von ca. 3 cm bis ca. 32 cm.

Die Art der Montage ermöglicht zudem, dass das Lichtschachtaufstockelement 1 vor Ort oder werksseitig in der Tiefe, d.h. unten, gekürzt werden kann, sofern beispielsweise der Sockel, die Dämmung oder der Klinker im Bereich des Lichtschachtaufstockelements 1 vorspringt bzw. vorsteht.

Das Lichtschachtaufstockelement 1 weist zudem einen Auflagevorsprung 15 auf. Der Auflagevorsprung 15 ist umlaufend. Auf den Auflagevorsprung 15 wird eine Gitterabdeckung 50 aufgelagert. Die Gitterabdeckung 50 deckt die obere Schachtöffnung 35 des Lichtschachtes 30 ab und verhindert, dass grober Schmutz oder Ähnliches in den Lichtschacht 30 gelangt.

Das Lichtschachtaufstockelement 1 umschließt eine obere Kante 32 bzw. den oberen Rand 33 des Lichtschachts 30 im Wesentlichen vollständig. Der Lichtschacht 30 bzw. der obere Rand 33 des Lichtschachts 30 weist im Regelfall eine rechteckige Form auf, wobei eine Seite des rechteckigen Lichtschachts 30 geöffnet ist, die im Gebrauch zur Gebäudewand 40 zeigt. Das Lichtschachtaufstockelement 1 weist dementsprechend ebenfalls eine rechteckige Form auf, die zu einer Seite hin, nämlich im Gebrauch zur Gebäudewand 40, geöffnet ist, so dass die obere Kante 32 bzw. der obere Rand 33 des Lichtschachts 30 vollständig umschlossen wird. Dies erhöht die Stabilität des Lichtschachtes.

Zudem wird die Gitterabdeckung 50 an drei Seiten aufgelagert. Darüber hinaus wird erreicht, dass die Gitterabdeckung 50 unterstützt bzw. gelagert werden kann, ohne dass die Gitterabdeckung 50 in direktem Kontakt mit der Kellerwand 40 steht. Hierdurch werden Wärmebrücken zwischen der Gitterabdeckung 50 und der Kellerwand 40 verhindert.

Fig. 2 zeigt eine vergrößerte Ansicht des Bereichs II des Lichtschachtaufstockelements aus Fig. 1. Das Lichtschachtaufstockelement 1 weist ein Hohlprofil bzw. Hohlkammerprofil auf. Das bedeutet, dass das Lichtschachtaufstockelement 1 sehr viele und recht große Hohlräume 6 aufweist. Ein Großteil des Innenvolumens des Lichtschachtaufstockelements 1 ist somit hohl bzw. leer. Die Hohlräume 6 weisen vorzugsweise im Querschnitt eine rechteckige Form mit abgerundeten Ecken auf und sind gleichmäßig verteilt. Auf jeder Höhe unterhalb des Auflagevorsprungs 15 des Lichtschachtaufstockelement 1 ist genau ein Hohlraum angeordnet. Vorstellbar ist jedoch auch, dass mehrere Hohlräume auf einer Höhe nebeneinander angeordnet sind.

In Fig. 2 ist deutlich zu erkennen, dass die Schraube 20 durch den oberen Rand 33 des Lichtschachts 30 verläuft, durch eine erste (innere) Außenwand des Lichtschachtaufstockelements 1 in das Lichtschachtaufstockelement 1 eindringt, durch einen Hohlraum 6 des Lichtschachtaufstockelements 1 verläuft und anschließend in der der ersten Außenwand gegenüberliegenden (äußeren) Wand des Lichtschachtaufstockelements 1 endet. Vorstellbar ist auch, dass die Schraube 20 zwei Hohlräume 6 des Lichtschachtaufstockelements 1 tangiert oder keinen der Hohlräume 6 tangiert.

Das Lichtschachtaufstockelement 1 weist in seinem Auflagevorsprung 15 eine Aufnahme 7, d.h. einen besonders großen Hohlraum, für ein Versteifungselement 8 auf. Das Versteifungselement 8 kann insbesondere ein so genanntes Flacheisen sein. Auf diese Weise wird das Lichtschachtaufstockelement 1, insbesondere der Auflagevorsprung 15, verstärkt. Das Versteifungselement 8 bzw. Flacheisen kann aus einem Metall bzw. einer Metalllegierung bestehen. Andere Materialen, wie z.B. Kunststoffe sind vorstellbar.

Das Versteifungselement 8 kann vom Werk aus bereits in dem Lichtschachtaufstockelement 1 angeordnet sein oder kann vor Ort je nach gewünschter Festigkeit unter Berücksichtigung des entstehenden Gewichts des Lichtschachtaufstockelements 1 in das Lichtschachtaufstockelement 1 eingesetzt werden oder nicht.

Das Flacheisen bzw. Versteifungselement 8 weist eine Länge auf, die im Wesentlichen der Länge einer Kante des Lichtschachtaufstockelements 1 entspricht. Vorstellbar ist auch, dass andere Teile des Lichtschachtaufstockelements Aufnahmen für Versteifungselemente 8 aufweisen.

Das Lichtschachtaufstockelement 1 wird durch Extrusion hergestellt und kann genau auf die benötigte Größe zugeschnitten und/oder aus mehreren Teilen zusammengefügt bzw. zusammengeschweißt werden. Es wird somit nur ein Werkzeug für verschiedene Lichtschachtaufstockelementgrößen bzw. Aufstockhöhen benötigt, was eine erhebliche Kosteneinsparung bedeutet.

Fig. 3 zeigt eine Aufsicht auf eine Ausführungsform des erfindungsgemäßen Lichtschachtaufstockelements 1. Das Lichtschachtaufstockelement 1 weist die Form eines Rechtecks auf, das zu einer Seite hin, nämlich im Gebrauch zur Kellerwand 40 hin, offen ist.

Das Lichtschachtaufstockelement 1 umschließt die obere Kante 32 bzw. den oberen Rand 33 des Lichtschachtes 30. Hierdurch wird die Steifigkeit des Lichtschachtes 30 erhöht. Auf dem Lichtschachtaufstockelement 1 bzw. dem Auflagevorsprung 15 des Lichtschachtaufstockelement 1 ruht die Gitterabdeckung 50. Der Auflagevorsprung 15 verläuft ringsum auf der Innenseite des Lichtschachtaufstockelements 1. Die Gitterabdeckung 50 ruht somit auf drei Seiten auf dem Auflagevorsprung 15 des Lichtschachtaufstockelements 1. Zwischen der Gitterabdeckung 50 und der Gebäudewand 40 befindet sich ein Spalt 55. Ein kleiner Teil des Lichtschachts 30, nämlich der Teil, der an der Gebäudewand 40 befestigt ist, ist in Fig. 3 ebenfalls sichtbar.

Das Lichtschachtaufstockelement 1 besteht vorzugsweise aus PVC. Andere Materialen, insbesondere andere Kunststoffe sind vorstellbar.

Das Lichtschachtaufstockelement 1 weist eine Länge, im Gebrauch von oben nach unten verlaufend, von ca. 340 mm auf. Die untere Kante des Auflagevorsprungs 15 weist einen Abstand von ca. 309,5 mm zu der Unterkante des Lichtschachtaufstockelement 1 auf. Die Breite des Lichtschachtaufstockelement 1 beträgt im Bereich unterhalb des Auflagevorsprungs 15 ca. 10 mm und oberhalb des Auflagevorsprungs 15 ca. 17,5 mm. Der Bereich des Lichtschachtaufstockelement 1 oberhalb des Auflagevorsprungs 15 weist eine Höhe von ca. 19 mm auf.

Der Auflagevorsprung 15 weist eine Höhe von ca. 12 mm auf. Der Auflagevorsprung 15 steht ca. 32,5 mm hervor gegenüber dem Bereich des Lichtschachtaufstockelement 1 unterhalb des Auflagevorsprungs 15.

Die Hohlräume 6 haben eine Höhe von ca. 9 mm. Die Dicke des Materials zwischen den Hohlräumen 6, d.h. der Rippen innerhalb des Lichtschachtaufstockelement 1, beträgt ca. 1 mm. Die (Außen-)Wände des Lichtschachtaufstockelement 1 haben eine Dicke von ca. 2 mm. Das Flacheisen bzw. Versteifungselement 8 weist eine Dicke von ca. 4 mm auf und eine Breite von ca. 30 mm auf.

Andere Abmessungen sind vorstellbar.

### Bezugszeichenliste:

- 1: Lichtschachtaufstockelement
- 4: untere Kante des Lichtschachtaufstockelements
- 6: Hohlräume des Lichtschachtaufstockelements
- 7: Aufnahme für Versteifungselement
- 8: Versteifungselement (Flacheisen)
- 15: Auflagevorsprung
- 20: Befestigung (Schraube)
- 30: Lichtschacht
- 32: obere Kante des Lichtschachts
- 33: oberer Rand des Lichtschachts
- 35: obere Schachtöffnung des Lichtschachtes
- 40: Gebäudewand
- 45: Kellerfenster
- 50: Gitterabdeckung
- 55: Spalt zwischen Gitterabdeckung und Gebäudewand

## Patentansprüche

1. Lichtschachtaufstockelement (1) zum Aufstocken eines Lichtschachtes (30),
wobei
das Lichtschachtaufstockelement (1) im Wesentlichen ein Hohlprofil aufweist, und
das Lichtschachtaufstockelement (1) ausschließlich am Lichtschacht (30) befestigbar ist, das Lichtschachtaufstockelement weiterhin aufweisend einen auf der Innenseite des Lichtschachtaufstockelementes umlaufenden Auflagevorsprung (15) zum Auflagern einer Gitterabdeckung für eine obere Schachtöffnung des Lichtschachts, **dadurch gekennzeichnet, dass** das Lichtschachtaufstockelement (1) einen im Wesentlichen T-förmigen Querschnitt aufweist.

2. Lichtschachtaufstockelement (1) nach Anspruch 1, wobei
eine untere Kante (4) des Lichtschachtaufstockelements (1) in Richtung auf den Lichtschacht (30) spitz zulaufend ist.

3. Lichtschachtaufstockelement (1) nach einem der vorhergehenden Ansprüche,
wobei
das Lichtschachtaufstockelement (1) mit dem Lichtschacht (30) verschraubbar, insbesondere lösbar verschraubbar, ist.

4. Lichtschachtaufstockelement (1) nach einem der vorhergehenden Ansprüche, wobei
das Lichtschachtaufstockelement (1) unabhängig von einer Aufstockhöhe, um die das Lichtschachtaufstockelement (1) im Gebrauch über eine obere Kante (32) des Lichtschachts (30) übersteht, an der gleichen Stelle des Lichtschachts (30) befestigbar ist.

5. Lichtschachtaufstockelement (1) nach einem der vorhergehenden Ansprüche, wobei das Lichtschachtaufstockelement (1) eine obere Kante (32) des Lichtschachts (30) im Wesentlichen vollständig umschließen kann.

6. Lichtschachtaufstockelement (1) nach einem der vorhergehenden Ansprüche, wobei das Lichtschachtaufstockelement (1) derart ausgebildet ist, dass der Lichtschacht (30) um ca. 3 cm bis zu ca. 32 cm über die obere Kante (32) des Lichtschachtes (30) durch das Lichtschachtaufstockelement (1) stufenlos aufstockbar ist.

7. Lichtschachtaufstockelement (1) nach einem der vorhergehenden Ansprüche, wobei
das Hohlprofil des Lichtschachtaufstockelements (1), insbesondere das Hohlprofil des Auflagevorsprungs (15) des Lichtschachtaufstockelements (1), zur Aufnahme mindestens eines Versteifungselements (8) zur Versteifung des Lichtschachtaufstockelements (1) ausgebildet ist.

8. Lichtschachtaufstockelement (1) nach einem der vorhergehenden Ansprüche, insbesondere nach Anspruch 8, ferner mindestens ein Versteifungselement (8) zur Versteifung des Lichtschachtaufstockelements (1) umfassend, wobei das Versteifungselement (8) im Hohlprofil, insbesondere im Hohlprofil des Auflagevorsprungs (15), angeordnet ist.

9. Lichtschachtaufstockelement (1) nach einem der vorhergehenden Ansprüche, wobei
das Lichtschachtaufstockelement (1) derart ausgebildet ist, dass das im Gebrauch obere Ende des Lichtschachtaufstockelementes (1) mittels der Aufstocklage durch verschiedene Aufstockhöhen eines einzigen Lichtschachtaufstockelements an die Gegebenheiten des Einbauorts, insbesondere an schiefe Erdbodenoberflächen, angepasst werden kann.

10. Lichtschachtaufstockelement (1) nach einem der vorhergehenden Ansprüche, wobei
das Lichtschachtaufstockelement (1) zum Aufstocken eines eine vorgegebene und nicht veränderbare Höhe aufweisenden Lichtschachtaufstockelements, das einen Lichtschacht aufstockt, ausgebildet ist.

11. Verfahren zur variablen Aufstockung eines Lichtschachtes (30) mittels eines Lichtschachtaufstockelements (1) mit Hohlprofil, folgende Schritte umfassend: Anordnen des Lichtschachtaufstockelements (1) an dem Lichtschacht (30) derart, dass das Lichtschachtaufstockelement (1) eine erste Aufstockhöhe über eine obere Kante (32) des Lichtschachts (30) übersteht, wobei das Lichtschachtaufstockelement (1) einen auf der Innenseite des Lichtschachtaufstockelementes umlaufenden Auflagevorsprung (15) zum Auflagern einer Gitterabdeckung für eine obere Schachtöffnung des Lichtschachts aufweist, wobei das Lichtschachtaufstockelement (1) einen im Wesentlichen T-förmigen Querschnitt aufweist; und Befestigen des Lichtschachtaufstockelements (1) ausschließlich am Lichtschacht (30).

12. Verfahren nach Anspruch 11, wobei
das Lichtschachtaufstockelement (1) an dem Lichtschacht (30) durch Verschrauben, insbesondere ausschließlich durch Verschrauben, befestigt wird.

13. Verfahren nach Anspruch 11 oder 12, ferner folgenden Schritt umfassend: Einbringen mindestens eines Versteifungselements (8) in das Hohlprofil des Lichtschachtaufstockelements (1), insbesondere in das Hohlprofil eines Auflagevorsprungs (15) zum Auflagern einer Gitterabdeckung (50) für eine obere Schachtöffnung (35) des Lichtschachts (30), zum Versteifen des Lichtschachtaufstockelements (1).

14. Verfahren nach einem der Ansprüche 11-13, ferner nach dem Befestigen des Lichtschachts (30) folgende Schritte umfassend:
Lösen der Befestigung (20) zwischen Lichtschachtaufstockelement (1) und Lichtschacht (30),
stufenloses Verschieben des Lichtschachtaufstockelements (1) derart, dass das Lichtschachtaufstockelement (1) eine zweite Aufstockhöhe über die obere Kante (32) des Lichtschachtes (30) übersteht, wobei sich die zweite Aufstockhöhe von der ersten Aufstockhöhe unterscheidet, und
erneutes Befestigen des Lichtschachtaufstockelements (1) auf der zweiten Aufstockhöhe ausschließlich an dem Lichtschacht (30).

## Claims

1. A light shaft extension element (1) for extending the top of a light shaft (30), wherein
the light shaft extension element (1) substantially comprises a hollow profile, and
the light shaft extension element (1) may be fastened exclusively to the light shaft (30), the light shaft extension element furthermore comprising:
a circumferential support protrusion (15) at the inner side of the light shaft extension element for supporting a grated cover for an upper shaft opening of the light shaft, **characterized in that** the light shaft extension element (1) has a substantially T-shaped cross-section.

2. The light shaft extension element (1) according to claim 1, wherein
a lower edge (4) of the light shaft extension element (1) is tapered toward the light shaft (30).

3. The light shaft extension element (1) according to any one of the preceding claims, wherein
the light shaft extension element (1) and the light shaft (30) may be screwed together, in particular screwed together releasably.

4. The light shaft extension element (1) according to any one of the preceding claims, wherein
the light shaft extension element (1) may be fastened in the same place on the light shaft (30) irrespective of an extension height by which the light shaft extension element (1) protrudes beyond an upper edge (32) of the light shaft (30) during use.

5. The light shaft extension element (1) according to any one of the preceding claims, wherein the light shaft extension element (1) is able to enclose an upper edge (32) of the light shaft (30) substantially completely.

6. The light shaft extension element (1) according to any one of the preceding claims, wherein the light shaft extension element (1) is configured such that the light shaft (30) may be extended by the light shaft extension element (1) by about 3 cm up to about 32 cm beyond the upper edge (32) of the light shaft (30) in a stepless manner.

7. The light shaft extension element (1) according to any one of the preceding claims, wherein
the hollow profile of the light shaft extension element (1), in particular the hollow profile of the support protrusion (15) of the light shaft extension element (1) is configured to receive at least one reinforcing element (8) for reinforcing the light shaft extension element (1).

8. The light shaft extension element (1) according to any one of the preceding claims, in particular according to claim 7, furthermore comprising at least one reinforcing element (8) for reinforcing the light shaft extension element (1), wherein the reinforcing element (8) is arranged in the hollow profile, in particular in the hollow profile of the support protrusion (15).

9. The light shaft extension element (1) according to any one of the preceding claims, wherein
the light shaft extension element (1) is configured such that the end of the light shaft extension element (1), which is the upper end during use, can be adapted by means of the extension layer by different extension heights of a single light shaft extension element to the conditions of the installation site, in particular to skewed ground surfaces.

10. The light shaft extension element (1) according to any one of the preceding claims, wherein
the light shaft extension element (1) is configured to extend a light shaft extension element (1) having a predefined and not changeable height, which extends the top of a light shaft.

11. A method for variably extending the top of a light shaft (30) bay means of a light shaft extension element (1) having a hollow profile, comprising the following steps of:
arranging the light shaft extension element (1) at the light shaft (30) such that the light shaft extension element (1) protrudes by a first extension height beyond the upper edge (32) of the light shaft (30), wherein the light shaft extension element (1) comprises a circumferential support protrusion (15) at the inner side of the light shaft extension element for supporting a grated cover for an upper shaft opening of the light shaft, wherein the light shaft extension element (1) has a substantially T-shaped cross-section; and
fastening the light shaft extension element (1) exclusively to the light shaft (30).

12. The method according to claim 11, wherein
the light shaft extension element (1) is fastened to the light shaft (30) by screwing, in particular exclusively by screwing.

13. The method according to claim 11 or 12, furthermore comprising the following step of:
introducing at least one reinforcing element (8) into the hollow profile of the light shaft extension element (1), in particular into the hollow profile of a support protrusion (15) for supporting a grated cover (50) for an upper shaft opening (35) of the light shaft (30), for reinforcing the light shaft extension element (1).

14. The method according to any one of claims 11 to 13, furthermore, after the fastening of the light shaft (30), comprising the following steps of:
releasing the fastening (20) between the light shaft extension element (1) and the light shaft (30),
displacing the light shaft extension element (1) in a stepless manner such that the light shaft extension element (1) protrudes beyond the upper edge (32) of the light shaft (30) by a second extension height, wherein the second extension height is different from the first extension height, and
fastening the light shaft extension element (1) again in the second extension height exclusively to the light shaft (30).

## Revendications

1. Élément de surélévation pour puits de lumière (1) pour la surélévation d'un puits de lumière (30), sachant que
l'élément de surélévation pour puits de lumière (1) présente sensiblement un profil creux, et
l'élément de surélévation pour puits de lumière (1) est fixable exclusivement au puits de lumière (30),
l'élément de surélévation pour puits de lumière présentant en outre une saillie d'appui (15) périphérique sur le côté intérieur de l'élément de surélévation pour puits de lumière pour la pose d'un recouvrement en grille pour une ouverture de puits supérieure du puits de lumière, **caractérisé en ce que** l'élément de surélévation pour puits de lumière (1) présente une section en coupe transversale sensiblement en forme de T.

2. Élément de surélévation pour puits de lumière (1) selon la revendication 1, sachant qu'un bord inférieur (4) de l'élément de surélévation pour puits de lumière (1) se termine de manière effilée en direction du puits de lumière (30).

3. Élément de surélévation pour puits de lumière (1) selon l'une des revendications précédentes, sachant que
l'élément de surélévation pour puits de lumière (1) peut être assemblé par vissage avec le puits de lumière (30), en particulier assemblé par vissage de manière détachable.

4. Élément de surélévation pour puits de lumière (1) selon l'une des revendications précédentes, sachant que
l'élément de surélévation pour puits de lumière (1) peut être fixé au même endroit du puits de lumière (30) indépendamment d'une hauteur de surélévation à raison de laquelle l'élément de surélévation pour puits de lumière (1) dépasse d'un bord supérieur (32) du puits de lumière (30) en usage.

5. Élément de surélévation pour puits de lumière (1) selon l'une des revendications précédentes, sachant que l'élément de surélévation pour puits de lumière (1) peut entourer de manière sensiblement intégrale un bord supérieur (32) du puits de lumière (30).

6. Élément de surélévation pour puits de lumière (1) selon l'une des revendications précédentes, sachant que l'élément de surélévation pour puits de lumière (1) est constitué de telle façon que le puits de lumière (30) soit surélevable progressivement d'env. 3 cm à env. 32 cm au-dessus du bord supérieur (32) du puits de lumière (30) par l'élément de surélévation de puits de lumière (1).

7. Élément de surélévation pour puits de lumière (1) selon l'une des revendications précédentes, sachant que
le profil creux de l'élément de surélévation pour puits de lumière (1), en particulier le profil creux de la saillie d'appui (15) de l'élément de surélévation pour puits de lumière (1), est constitué pour le logement d'au moins un élément de renfort (8) destiné à renforcer l'élément de surélévation pour puits de lumière (1).

8. Élément de surélévation pour puits de lumière (1) selon l'une des revendications précédentes, en particulier selon la revendication 7, comprenant en outre au moins un élément de renfort (8) destiné à renforcer l'élément de surélévation pour puits de lumière (1), sachant que l'élément de renfort (8) est disposé dans le profil creux, en particulier dans le profil creux de la saillie d'appui (15).

9. Élément de surélévation pour puits de lumière (1) selon l'une des revendications précédentes, sachant que
l'élément de surélévation pour puits de lumière (1) est constitué de telle façon que l'extrémité supérieure, en usage, de l'élément de surélévation pour puits de lumière (1) peut être adaptée aux impératifs du site d'installation, en particulier à des surfaces de sol penchées, moyennant la position de surélévation par diverses hauteurs de surélévation d'un seul élément de surélévation pour puits de lumière.

10. Élément de surélévation pour puits de lumière (1) selon l'une des revendications précédentes, sachant que
l'élément de surélévation pour puits de lumière (1) est constitué pour surélever un élément de surélévation pour puits de lumière présentant une hauteur spécifiée et non modifiable qui surélève un puits de lumière.

11. Procédé pour la surélévation variable d'un puits de lumière (30) au moyen d'un élément de surélévation pour puits de lumière (1) à profil creux, comprenant les étapes suivantes :
disposition de l'élément de surélévation pour puits de lumière (1) au niveau du puits de lumière (30) de telle façon que l'élément de surélévation pour puits de lumière (1) dépasse d'une première hauteur de surélévation au-dessus d'un bord supérieur (32) du puits de lumière (30), sachant que l'élément de surélévation pour puits de lumière (1) présente une saillie d'appui (15) périphérique sur le côté intérieur de l'élément de surélévation pour puits de lumière pour la pose d'un recouvrement en grille pour une ouverture de puits supérieure du puits de lumière, sachant que l'élément de surélévation pour puits de lumière (1) présente une section en coupe transversale sensiblement en forme de T ; et
fixation de l'élément de surélévation pour puits de lumière (1) exclusivement au puits de lumière (30).

12. Procédé selon la revendication 11, sachant que
l'élément de surélévation pour puits de lumière (1) est fixé au puits de lumière (30) par vissage, en particulier exclusivement par vissage.

13. Procédé selon la revendication 11 ou 12, comprenant en plus l'étape suivante :
insertion d'au moins un élément de renfort (8) dans le profil creux de l'élément de surélévation pour puits de lumière (1), en particulier dans le profil creux d'une saillie d'appui (15) pour la pose d'un recouvrement en grille (50) pour une ouverture de puits supérieure (35) du puits de lumière (30), destiné à renforcer l'élément de surélévation pour puits de lumière (1).

14. Procédé selon l'une des revendications 11 à 13, comprenant en outre, après la fixation du puits de lumière (30), les étapes suivantes :
détachement de la fixation (30) entre l'élément de surélévation pour puits de lumière (1) et le puits de lumière (30),
déplacement progressif de l'élément de surélévation pour puits de lumière (1) de telle façon que l'élément de surélévation pour puits de lumière (1) dépasse d'une deuxième hauteur de surélévation au-dessus du bord supérieur (32) du puits de lumière (30), sachant que la deuxième hauteur de surélévation diffère de la première hauteur de surélévation, et
refixation de l'élément de surélévation pour puits de lumière (1) exclusivement au puits de lumière (30) à la deuxième hauteur de surélévation.
